# EUROPÄISCHE PATENTANMELDUNG

(11) **EP 1 398 854 A1**
(43) Veröffentlichungstag der Anmeldung: **17.03.2004**
(21) Anmeldenummer: 02020047.3
(22) Anmeldetag: 06.09.2002
(51) Int. Cl.: H01R 39/22, H01R 43/12, C10M 107/38, C10M 147/04

(54) **Kohlebürste für eine elektrische Maschine sowie Verfahren zu deren Herstellung**

(71) Anmelder: DEUTSCHE CARBONE AG, 60437 Frankfurt (DE)
(72) Erfinder: Latz, Wilhelm, 60439 Frankfurt/Main (DE)
(74) Vertreter: Schubert, Siegmar

(57) **Zusammenfassung**

Beschrieben wird eine Kohlebürste für eine elektrische Maschine. Um Laufgeräusche einer solchen Kohlebürste, insbesondere bei Neubetrieb herabzusetzen, ist die Kohlebürste mit einem perfluorierten Polyether-ÖI imprägniert.

## Beschreibung

Die Erfindung betrifft Kohlebürste für eine elektrische Maschine gemäß dem Oberbegriff des Anspruchs 1.

Ein weiterer Aspekt der Erfindung betrifft ein Verfahren zur Herstellung einer entsprechenden Kohlebürste gemäß dem Oberbegriff des Anspruchs 6.

Kohlebürsten verursachen an Laufringen bzw. an Kollektoren elektrischer Maschinen bei deren Betrieb Geräusche, insbesondere bei Neubetrieb mit noch nicht vollständig angelaufenen Kohlebürsten, wenn deren Einlaufradius noch nicht dem Radius des Schleifrings oder Kollektors gleich ist.

Der vorliegenden Erfindung liegt die Aufgabe zugrunde, Kohlebürsten zu schaffen, deren Laufgeräusch deutlich herabgesetzt ist.

Diese Aufgabe wird gemäß Anspruch 1 durch eine Imprägnierung der Kohlebürste mit einem perfluorierten Polyether-Öl gelöst.

Die Kohlebürste kann gemäß Anspruch 2 in ihrer Gesamtheit voll imprägniert sein. Dabei entfällt in einfacher Weise eine Differenzierung zwischen imprägnierten und nicht imprägnierten Teilbereichen der Kohlebürste.

Es ist statt dessen aber auch möglich, daß nur ein Laufbereich der Kohlebürste imprägniert ist. Dabei ist der Einsatz des Imprägnierungsmittels minimiert. Schon durch die selektive Imprägnierung des Laufbereichs wird eine deutliche Minimierung des Motorgeräuschs besonders für den Neubetrieb, d.h. den Betrieb mit nicht vollständig eingelaufener Kohlebürste erreicht, wie Versuche gezeigt haben. Mit diesen wurde eine Verminderung der Lebensdauer oder der Motorleistung nicht beobachtet. - Bei der selektiven Imprägnierung bleiben die Eigenschaften des nicht imprägnierten Bereichs der Kohlebürste grundsätzlich unverändert.

Entsprechende Verfahren zur Herstellung der Kohlebürste gemäß Anspruch 1 bzw. der voll imprägnierten Variante gemäß Anspruch 2 bzw. der Variante, bei der nur der Laufbereich imprägniert ist, sind in Anspruch 4 bzw. Anspruch 5 bzw. Anspruch 6 angegeben.

Eine vollständige Imprägnierung der Kohlebürste kann gemäß Anspruch 7 unter Vakuum bzw. Unterdruck erfolgen, dem die Kohlebürste ausgesetzt ist. Statt dessen kann der Kohlebürste das perfluorierte Polyether-Öl unter Überdruck zugeführt werden, damit die Kohlebürste vollständig imprägniert wird.

Die selektive Imprägnierung nur des Laufbereichs der Kohlebürste kann gemäß Anspruch 9 mittels Tropfölers realisiert werden.

Statt dessen kann der Laufbereich der Kohlebürste aber auch nach dem Tampondruckverfahren gemäß Anspruch 10 imprägniert werden.

Selektiv oder aber vollständig imprägniert wird die fertig geformte Kohlebürste nach einer etwaigen Temperaturbehandlung, um eine Zersetzung des Imprägniermittels zu vermeiden.

Als geeignetes Imprägniermittel hat sich insbesondere das perfluorierte Polyether-Öl erwiesen, welches unter der Bezeichnung *"Klüber Tyreno Fluid 12*/*25"* der Fa. Klüber Lubrication München KG im Handel ist. Dieses Fluid zeichnet sich durch einen sehr niedrigen Dampfdruck aus.

## Patentansprüche

1. Kohlebürste für eine elektrische Maschine,
**dadurch gekennzeichnet,**
**daß** die Kohlebürste mit einem perfluorierten Polyether-ÖI imprägniert ist.

2. Kohlebürste nach Anspruch 1,
**dadurch gekennzeichnet,**
**daß** die Kohlebürste voll imprägniert ist.

3. Kohlebürste nach Anspruch 1,
**dadurch gekennzeichnet,**
**daß** nur ein Laufbereich der Kohlebürste imprägniert ist.

4. Verfahren zur Herstellung einer Kohlebürste,
**dadurch gekennzeichnet,**
**daß** die Kohlebürste mit einem perfluorierten Polyether-Öl imprägniert wird.

5. Verfahren nach Anspruch 4,
**dadurch gekennzeichnet,**
**daß** die Kohlebürste vollständig imprägniert wird.

6. Verfahren nach Anspruch 4,
**dadurch gekennzeichnet,**
**daß** selektiv nur ein Laufbereich der Kohlebürste imprägniert wird.

7. Verfahren nach Anspruch 5,
**dadurch gekennzeichnet,**
**daß** die Vollimprägnierung der Kohlebürste unter Vakuum erfolgt.

8. Verfahren nach Anspruch 5,
**dadurch gekennzeichnet,**
**daß** der Kohlebürste das perfluorierte Polyether-Öl unter Überdruck zugeführt wird.

9. Kohlebürste nach Anspruch 6,
**dadurch gekennzeichnet,**
**daß** der Laufbereich der Kohlebürste mittels Tropfölers imprägniert wird.

10. Kohlebürste nach Anspruch 6,
**dadurch gekennzeichnet,**
**daß** der Laufbereich der Kohlebürste nach dem Tampondruckverfahren imprägniert wird.
